# EUROPÄISCHE PATENTSCHRIFT

(11) **EP 1 924 520 B1**
(45) Veröffentlichungstag und Bekanntmachung des Hinweises auf die Patenterteilung: **31.12.2008**
(21) Anmeldenummer: 06791324.4
(22) Anmeldetag: 24.08.2006
(51) Int. Cl.: B66C 1/34, B66D 3/06

(54) **KOMBINATIONS-DOPPELUNTERFLASCHE**
COMBINATION DOUBLE BOTTOM HOOK BLOCK
MOUFLE INFERIEUR DOUBLE COMBINE

(30) Priorität: 06.09.2005 DE 102005043061
(43) Veröffentlichungstag der Anmeldung: 28.05.2008
(73) Patentinhaber: Terex Demag GmbH, 66482 Zweibrücken (DE)
(72) Erfinder: FRANZEN, Hans-Peter, 66484 Walshausen (DE); BOES, Alfred, 66130 Eschringen (DE)
(74) Vertreter: Meissner, Peter E.
(86) Internationale Anmeldenummer: PCT/DE2006/001510
(87) Internationale Veröffentlichungsnummer: WO 2007/028357

(56) Entgegenhaltungen:
- WO-A-01/29366
- DE-A1- 3 736 287
- US-B1- 6 651 961

## Beschreibung

Die Erfindung betrifft eine Kombinations-Doppelunterflasche, bei der zwei Rollenblöcke mit jeweils mehreren Seilrollen mittels einer Schwinge miteinander verbunden sind, wobei an der Schwinge ein Lasthaken gelagert ist. Eine solche Unterflasche wird in der DE 3736287 A offenbart.

Bisher muss ein Kranbetreiber aufgrund der diversen Traglast - und Auslegerlängenkombinationen für einige Lastfälle eine Doppelunterflasche verwenden.

Bei kurzen Auslegersystemen kann der Betreiber allerdings auch mit einer Hubwinde arbeiten.

Bei konventionellen Unterflaschen führt dies - nach Umbau der üblichen Doppelunterflasche - zu einer Halbierung der möglichen Traglast.

Wenn der Betreiber am Auslegen höhere Traglasten als 50 % der Nenntraglast heben will, dann muss er eine weitere größere Einzelunterflasche einsetzen oder mit einer Doppelunterflasche arbeiten.

Doppelunterflaschen benötigen aber zwei Rollenblöcke, die mit einem gewissen Abstand voneinander über eine Schwinge miteinander verbunden sind.

Mittels dieser Schwinge werden bei der Doppelunterflasche Ausgleichsvorgänge innerhalb der Unterflasche bei der Verwendung von zwei Hubseilen zu ermöglicht.

Diese Rollenblöcke, können durch das Versetzen des einen Rollenblockes in die Mitte der Unterflasche und das Ausbauen des anderen Rollenblockes zu einer halb so großen Einzelunterflasche umgebaut werden.

Damit halbiert sich allerdings auch die nominelle Traglast um 50 %, also beispielsweise von 320 t auf 160 t.

Werden zur Verwendung eines Hubseiles die beiden Rollenblöcke gesperrt, muss die dabei zwischen den Rollenblöcken verbleibende Lücke übersprungen werden.

Dies führt im Allgemeinen zu hohen Ablenkwinkeln, welche nur durch eine Vergrößerung des Abstandes zwischen dem Rollenblock des Kranes und der Unterflasche wieder verkleinert werden können.

Dies führt ungewünscht zu einer Reduzierung der möglichen Hubhöhe.

Bei jeder Einscherung ist darüber hinaus darauf zu achten, dass das Momentengleichgewicht um die Mittelachse der Unterflasche hergestellt ist.

Es hat sich dabei immer wieder gezeigt, dass es sehr günstig ist, wenn eine Seilrolle in der geometrischen Mitte der Unterflasche angeordnet ist.

Diese verhält sich bezüglich des Momenten Verhältnisses der Einscherung neutral.

Die beiden Rollenblöcke einer Doppelunterflasche enthalten somit fast immer eine ungerade Zahl an Seilrollen.

Wird die Doppelunterflasche nun gesperrt, entsteht aus den beiden Rollenblöcken mit z.B. 5 Seilrollen, eine große Einzelunterflasche mit ungünstigen 10 Seilrollen und einer Lücke in der geometrischen Mitte dieser Unterflasche.

Aufgabe der Erfindung ist es, dieses Problem zu beseitigen.

Gelöst wird diese Aufgabe erfindungsgemäß dadurch, dass bei Verwendung von zwei Hubseilen, jedes dieser Hubseile über einen Rollenblock geleitet ist und dass zur Erreichung der gleichen Belastbarkeit bei Verwendung nur eines Hubseiles, dieses zusätzlich über eine zwischen den beiden Rollenblöcken gelagerte fliegende Rolle geleitet ist, wobei außerdem die beiden Rollenblöcke gegen ein Verkippen gesichert sind.

Der Kern der Erfindung liegt somit in der Ausnutzung der Tatsache, dass die konventionelle Doppelunterflasche in der geometrischen Mitte ihres Gehäuses meist eine Aufnahmebohrung für einen der beiden Rollenblöcke hat oder zumindest eine geometrische Lücke besteht.

Wird die Unterflasche als Doppelunterflasche im Doppelseilbetrieb verwendet, ist diese Aufnahme unbenutzt.

Diese Aufnahme wird bei der Erfindung nun dahingehend genutzt, dass die beiden Rollenblöcke durch Bolzen gegen Verkippen gesperrt werden und eine fliegende Seilrolle zwischen diesen beiden Rollenblöcken eingebracht wird.

Hierdurch erhält man quasi eine ungeradzahlige Einzelunterflasche, welche bei kurzen Auslegern die maximale Traglast des Kranes abdeckt.

Einscherungen mit kleinen Ablenkwinkeln werden nun wieder möglich.

Ein weiterer Vorteil ist hier auch, dass die Rollenblöcke der Unterflasche nicht wie vorher beschrieben ausgebaut, bzw. versetzt werden müssen, sondern lediglich durch Bolzen gesperrt werden.

Die zusätzliche Seilrolle kann dabei an der freien Aufnahme in der Mitte der Schwinge verbolzt werden.

Alternativ kann sie aber auch zwischen die beiden gesperrten Rollenblöcke geschraubt, verbolzt oder sonst wie eingehängt werden.

Durch die erfindungsgemäße Lösung ergeben sich die nachfolgenden Vorteile:

Es kommt zur Kostenersparnis bei der Anschaffung für den Kranbetreiber.

Umbauzeiten verkürzen sich.

Die Anzahl von Einsatzmöglichkeiten erhöht sich, da lediglich eine zusätzliche Einsatzmöglichkeit geschaffen wurde.
Die bisherigen Anwendungen der klassischen Doppelunterflasche, welche in eine halb so große Einzelunterflasche umgebaut werdenworden, kann, bleiben erhalten.

Der Betreiber kann sich unter Umständen eine dritte Winde, oder eine größere Einzelunterflasche einsparen.

Der Hersteller kann eine größere Anzahl an Einsatzmöglichkeiten mit einer Unterflaschen anbieten.

Die Erfindung soll nachfolgend an einem Ausführungsbeispiel erläutert werden.

Dabei zeigt:
Fig. 1 eine Doppelunterflasche bei Verwendung eines Hubseiles,
Fig. 2 eine Doppelunterflasche bei Verwendung einer Doppelsellanordnung und
Fig. 3 eine Doppelunterflasche mit einem Rollenblock unter Verwendung eines einzigen Hubseiles.

Die Figur 2 zeigt eine übliche Ausbildung einer Doppelunterflasche 1, bei der zwei Rollenblöcke 2 und 3 über die Schwinge 4 verbunden sind. Aus der eingezeichneten Seilführung ist zu erkennen, dass hierbei zwei Hubseile 5 und 6 vorgesehen sind. Der mit der Schwinge 4 verbundene Lasthaken ist mit 10 bezeichnet.
Diese Doppeluntertlasche ist beispielsweise für eine Last von 2x160 t ausgelegt.

Würde man - wie in Figur 1 gezeigt, die beiden Rollenblöcke 2 und 3 durch einen einzelnen Rollenblock 2 ersetzen, so müsste dieser mittig angeordnet werden, wobei man hierzu die vorhandene Aufnahme 8 benutzen würde.
Nachteilig hierbei ist, dass dann sich die Lastaufnahme auf die Hälfte, also 1x160 t reduzieren würde.
Dieser Nachteil kann beim Einsatz nur eines Hubseiles dadurch vermieden werden, dass die üblichen zwei Rollenblöcke 2 und 3 an der Schwinge 4 verbleiben, allerdings - wie mit 7 angedeutet - gegen ein Verkippen verbolzt werden.
Zusätzlich ist eine fliegende Rolle 9 für die Seilführung vorgesehen, und zwar kann diese beispielsweise an der Aufnahme 8 verbolzt werden.

## Patentansprüche

1. Kombinations-Doppelunterflasche, bei der zwei Rollenblöcke (2,3) mit jeweils mehreren Seilrollen mittels einer Schwinge (1) miteinander verbunden sind, wobei an der Schwinge ein Lasthaken schwenkbar gelagert ist,
**dadurch gekennzeichnet,**
**dass** bei Verwendung von zwei Hubseilen, jedes dieser Hubseile über einen Rollenblock (2,3) geleitet ist und
**dass** zur Erreichung der gleichen Belastbarkeit bei Verwendung nur eines Hubseiles, dieses zusätzlich über eine zwischen den beiden Rollenblöcken (2,3) gelagerte fliegende Rolle (9) geleitet ist, wobei außerdem die beiden Rollenblöcke (2,3) gegen ein Verkippen gesichert sind.

2. Kombinations-Doppelunterflasche nach Anspruch 1,
**dadurch gekennzeichnet,**
**dass** die beiden Rollenblöcke (2,3) an der Schwinge (1) durch Bolzen gegen Verkippen gesichert

3. Kombinations-Doppelunterflasche nach einem der vorstehenden Ansprüche,
**dadurch gekennzeichnet,**
**dass** die fliegende Rolle (9) in einer in der Schwinge (1) vorgesehenen Aufnahme (8) befestigt ist.

4. Kombinations-Doppelunterflasche nach einem der vorstehenden Ansprüche,
**dadurch gekennzeichnet,**
**dass** die fliegende Rolle (9) an den beidseitig von ihr angeordneten Rollenblöcken (2,3) gelagert ist.

## Claims

1. A combination double bottom hook block in which two pulley blocks (2, 3) each having a plurality of cable pulleys are connected to one another by means of a rocker (1), a load hook being pivotally mounted on the rocker, **characterised in that** when two lifting cables are used, each of these lifting cables is run over a pulley block (2, 3) and **in that** to achieve the same load capacity when using only one lifting cable, the latter is in addition run over an overhung pulley (9) mounted between the two pulley blocks (2, 3), moreover the two pulley blocks (2, 3) being secured against tilting.

2. A combination double bottom hook block according to claim 1, **characterised in that** the two pulley blocks (2, 3) are secured on the rocker (1) so as not to tilt by means of bolts.

3. A combination double bottom hook block according to any one of the preceding claims, **characterised in that** the overhung pulley (9) is secured in a receiver (8) provided in the rocker (1).

4. A combination double bottom hook block according to any one of the preceding claims, **characterised in that** the overhung pulley (9) is mounted on the pulley blocks (2, 3) arranged at either side thereof.

## Revendications

1. Moufle inférieur double combiné pour lequel deux ensembles de moufle (2,3) avec chacun plusieurs poulies sont reliés ensemble à l'aide d'une biellette (1), un crochet porte-charge étant monté de manière permettant le pivotement sur la biellette.
**caractérisé en ce que**
lors de l'utilisation de deux câbles de levage, chacun de ces câbles de levage est guidé sur un ensemble de moufle (2,3) et
afin d'obtenir la même capacité de charge lors de l'utilisation d'un seul câble de levage, celui-ci est en outre guidé via une poulie folle (9) montée entre les deux ensembles de moufle (2,3), les deux ensembles de moufle (2,3) étant en outre sécurisés contre le basculement.

2. Moufle inférieur double combiné suivant la revendication 1,
**caractérisé en ce que**
les deux ensembles de moufle (2,3) sont sécurisés contre le basculement par un boulon à la biellette (1).

3. Moufle inférieur double combiné suivant l'une des revendications précédentes,
**caractérisé en ce que**
la poulie folle (9) est fixée dans un perçage (8) prévu dans la biellette (1).

4. Moufle inférieur double combiné suivant l'une des revendications précédentes,
**caractérisé en ce que**
la poulie folle (9) est montée sur les ensembles de moufle (2,3) disposés des deux côtés de celle-ci.
